# EUROPÄISCHE PATENTANMELDUNG

(11) **EP 0 025 165 A1**
(43) Veröffentlichungstag der Anmeldung: **18.03.1981**
(21) Anmeldenummer: 80105053.5
(22) Anmeldetag: 26.08.1980
(51) Int. Cl.: C07C 103/54, C11D 1/62

(54) **Quaternäre Ester von Hydroxyalkylamidoaminen, Verfahren zu deren Herstellung und deren Verwendung als Wäscheweichspülmittel**

(30) Priorität: 07.09.1979 DE 2936121
(71) Anmelder: HOECHST AKTIENGESELLSCHAFT, 65926 Frankfurt am Main (DE)
(72) Erfinder: Wagemann, Wolfgang, Dr., D-2071 Tremsbüttel (DE); May, Adolf, Dr., D-6238 Hofheim am Taunus (DE); Bücking, Hans-Walter, Dr., D-6233 Kelkheim (Taunus) (DE)

(57) **Zusammenfassung**

Quaternäre Ester von Hydroxialkylamidoaminen mit der allgemeinen Formel 1 wobei R₁ und R₃ Alkyl oder Alkenyl mit 7 bis 24 C-Atomen, R₂ Alkyl oder Hydroxialkyl mit 1 bis 4 C-Atomen oder Benzyl, R. Wasserstoff oder Methyl, R, Wasserstoff oder Alkyl mit 1 bis 6 C-Atomen, m 2 oder 3, n eine Zahl von 1 bis 8 und X ein Halogen-, Alkylsulfat- oder Alkylphosphatanion bedeuten. Diese Verbindungen dienen als Wäscheweichspülmittel.

## Beschreibung

Gegenstand der Erfindung sind quaternäre Ester von Hydroxialkylamidoaminen mit der allgemeinen Formel 1. wobei R₁ und P₃ Alkyl oder Alkenyl mit 7 bis 24 C-Atomen, R₂ Alkyl oder Hydroxialkyl mit 1 bis 4 C-Atomen oder Benzyl, R₄ Wasserstoff oder Methyl, R₅ Wasserstoff oder Alkyl mit 1 bis 6 C-Atomen, m 2 oder 3, n eine Zahl von 1 bis 8 und X ein Halogen-, Alkylsulfat-, oder Alkylphosphatanion bedeuten.

Bevorzugt sind solche Verbindungen der Formel 1, worin R₁ und R₃ Alkyl oder Alkenyl mit 15 bis 22 C-Atomen, R₂ Alkyl oder Hydroxialkyl mit 1 oder 2 C-Atomen oder Benzyl, R₄ Wasserstoff, R₅ Wasserstoff oder Methyl, m = 3, n eine Zahl von 1 bis 5 und X ein Chlorid-, Bromid- oder Methosulfat-Anion bedeuten.

Insbesondere bevorzugt sind solche Verbindungen der Formel 1, worin R₁ und R₃ Alkyl mit 15 bis 22 C-Atomen, R₂ Methyl, R₄ Wasserstoff, R₅ Wasserstoff oder Methyl, m 3, n eine Zahl von 1 bis 3 und X ein Chlorid- oder Methosulfat-Anion bedeuten.

Diese Verbindungen werden hergestellt, indem man zunächst ein Diamin der allgemeinen Formel 2 in äquimolaror Menge mit einer Carbonsäure der allgemeinem Formel 3 umsetzt. Das resultierende Amidoamin der Formel 4 wird im zweiten Reaktionsschritt mit einem Alkylenoxid der Formel 5 zum Hydroxialkylamidoamin der Formel 6 umgesetzt.

Diese Verbindung wird mit einer Fettsäure R₃COOH verestert und im letzten Schritt mit einem Alkylierungsagens der Formel R₂X zu den erfindungsgemäßen quaternären Estern umgesetzt.

Die Reaktion des Diamins (2) in der ersten Stufe mit der Carbonsäure (3) erfolgt in einem inerten Lösungsmittel oder bevorzugt in Substanz bei Temperaturen von 120 bis 200°C, bevorzugt bei 140 bis 180°C unter gleichzeitigem Entfernen des gebildeten Reaktionswassers. Es versteht sich, daß anstelle der freien Säuren auch Derivate wie Säurachloride oder Säureanhydride Verwendung finden können. Der vollständige Reaktionsablauf wird über die Säurezahl kontrolliert.

Die resultierenden Amidoamine (4) werden in bekannter Weiso mit einem Alkylenoxid wie Ethylenoxid oder Propylenoxid, Gemischen dieser beiden oder mit beiden Agenzien nacheinander, bevorzugt jedoch mit Ethylenoxid allein zu den Hydroxialkylamidoaminen (6) umgesetzt.

Die Veresterung der Hydroxiamidoamine (6) wird nach bekannten Verfahren in höhersiedenden inerten Lösungsmitteln wie Toluol oder Xylol oder bevorzugt in Substanz mit stöchiometrischen oder leicht unterstöchiometrischen Mengen einer Fettsäure R₃COOH durchgeführt. Bei Veresterung in einem Lösungsmittel wählt man als Reaktionstemperatur zweckmäßigerweise die Rückflußtemperatur des Reaktionsgemisches und entfernt das gebildete Reaktionswasser azeotrop. Bei Veresterung in Substanz wird das Reaktionswasser direkt aus der Reaktionsmischung abdestilliert. Die Reaktionstemperaturen liegen hier bei 140 bis 220°C, bevorzugt bei 150 bis 180°C. Zur Beschleunigung der Reaktion verwendet man einen sauren Katalysator wie z.B. p-Toluolsulfonsäure. Die Vollständigkeit der Reaktion wird über die Bestimmung der Säurezahl kontrolliert.

Die so erhaltenen Ester der Hydroxialkylamidoamine werden dann in einem Alkohol gelöst oder bevorzugt in Wasser dispergiert und mit einem Alkylierungsmittel R₂X bei Temperaturen unter 100°C, vorzugsweise bei 40 bis 80°C zu den erfindungsgemäßen quaternären Produkten umgesetzt. Man kann diese Reaktion auch ohne jedes Lösungsmittel durchführen. Nach Abdestillieren des Wassers oder des Lösungsmittels erhält man so die reinen Verbindungen der Formel (1). Nach einer bevorzugten Ausführungsform der Erfindung arbeitet man in wäßriger Dispersion, wobei direkt 20 %ige wäßrige Dispersionen der Verbindungen (1) anfallen, die nach entsprechender Verdünnung mit Wasser und Konfektionierung direkt als Wäscheweichspülmittel verwendet werden können.

Bevorzugt eingesetzte Diamine der Formel (2) sind die technisch verfügbaren Produkte Talgfettpropylendiamin oder Stearylpropylendiamin. Es ist aber gemäß der Erfindung ebensogut möglich, andere Diamine mit mehr oder weniger breiter Alkylkettenverteilung zu verwenden. Solche Diamine werden in bekannter Weise durch Anlagerung von Acrylnitril an primäre Fettamine und anschließende katalytische Hydrierung der Propionitrile hergestellt. Zur Amidierung mit der Carbonsäure 3 setzt man bevorzugt Ameisensäure oder Essigsäure ein.

Zur Veresterung geeignete Fettsäuren sind Produkte auf natürlicher oder synthetischer Basis wie z.B. Palmitinsäure, Stearinsäure, Behensäure oder verzweigtkettige Verbindungen aus der Oxo-Synthese wie z.B. Isostearinsäure bzw. Gemische der genannten, wie sie z.B. aus natürlichen Schnitten anfallen, die sich vom Cocosöl oder Talg ableiten. Als Alkylierungsmittel verwendet man zweckmäßigerweise bevorzugt Methylchlorid oder Dimethylsulfat.

Die crfindungsgemäßen Verbindungen der Formel (1) eignen sich als Wäscheweichs^{p}ülmittel und werden in Form wäßriger Dispersionen mit einem Wirksubstanzgehalt von 1 bis 15 Gew.-%, meist 4 - 10 Gew.-% der Verbindungen der Formel 1 im Anschluß an die Wäsche des Textilmaterials in das letzte Spülbad gegeben. Danach wird das Textilmaterial getrocknet. Diese Wäscheweichspülmittel können außerdem noch weitere Substanzen und Hilfsmittel enthalten wie sie üblicherweise in Wäscheweichspülmitteln mitverwendet werden. Hierzu gehören z.B. kationische oder nichtionische oberflächenaktive Substanzen, Elektrolyte, Absäuerungsmittel, organische Komplexbildner, Optische Aufheller oder Lösungsvermittlcr sowie Farb- und Duftstoffe. Die Produkte dienen zur zusätzlichen Beeinflussung des Warengriffs oder sonstiger Eigenschaften der zu behandelnden Textilien oder zur Viskositätseinstellung, der pH-Regulierung oder zur Erhöhung der Kältestabilität der Lösungen.

Die Verbindungen gemäß der Erfindung verleihen beliebigen Textilmaterialien, besonders solchen aus natürlicher oder regenerierter Cellulose, Wolle Celluloseacetat, Triacetat, Polyamid, Polyacrylnitril, Polyester, Polypropylen einen angenehmen und weichen Griff. Besonders vorteilhaft ist der Einsatz als Wäschenachbehandlungsmittel für Frottee- und Leibwäsche.

### Beispiel 1:

180 g (0,5 Mol) technisches Talgfettpropylendiamin werden aufgeschmolzen. Bei 70°C tropft man 23,5 g (0,5 Mol) 98 %ige Ameisensäure hinzu und verrührt gut. Nun wird Stickstoff übergelagert und innerhalb von 15 Minuten auf 155°C aufgeheizt. Das gebildete Reaktionswasser destilliert über einen absteigenden Kühler ab. Nach zweistündigem Rühren bei 155°C ist die Säurezahl kleiner als 1. Das Produkt wird in einen Autoklav überführt. Man gibt 0,6 g frisch gepulvertes Natriumhydroxid zu, heizt auf 145°C und drückt bei einem Maximaldruck von 4 bar insgesamt 44 g (1 Mol) Ethylenoxid auf. Nach vollständiger Zugabe wird 2 Stunden bei 140°C nachgerührt und abkühlen gelassen. Zur Entfernung eventuell noch vorhandener Reste an Ethylenoxid wird bei 50°C unter Vakuum 1 Stunde ein mittelstarker Stickstoffstrom durch die Reaktionsmischung geleitet. Man erhält 235 g gießbares, viskoses Produkt, das in einen Glaskolben überführt wird. Man gibt 122 g (0,45 Mol) technische Stearinsäure, 0,3 g p-Toluolsulfonsäure und 0.25 g Hydrazinhydrat zu und erhitzt unter Überlagerung mit Stickstoff auf 170°C. Dabei destilliert Wasser über einen absteigenden Kühler ab. Nach vierstündigem Rühren bei 170°C ist die Säurezahl kleiner als 5. Man erhält 348 g einer wachsartigen, gelblichen Masse, die in aufgeschmolzenem Zustand wieder in einen Autoklav überführt wird. Unter gutem Rühren fügt man 1400 ml 70°C heißes Wasser portionsweise zu, so daß eine feine Dispersion des Esters gebildet wird. Der Autoklav wird verschlossen und bei 70°C solange Methylchlorid aufgedrückt bis ein konstanter Druck von 4 bar erhalten wird. Nach dem Abkühlen und Entspannen wird zur Entfernung von CH₃Cl-Resten dreimal mit Stickstoff gespült. Man erhält eine 20 %ige wäßrige Dispersion des erfindungsgemäßen Produktes. Der Quaternisierungsgrad beträgt mehr als 95 %.

### Beispiel 2

Es wird nach dem in Beispiel 1 beschriebenen Verfahren mit folgenden Einsatzmengen vorgegangen:

Zur Vereinfachung kann die gesamte Synthese im Autoklaven durchgeführt werden. Bei den Kondensationsschritten müssen in diesem Falle Vorrichtungen zum Zutropfen und Abdestillieren angebracht werden.

### Beispiel 3

Analog Beispiel 1 mit folgenden Einsatzprodukten:

Dem suspendierten Ester werden bei 70°C (0,49 Mol) Dimethylsulfat zugetropft (pH = 3). Nach zweistündigem Nachrühren wird mit 2n-NaOH auf pH = 6 eingestellt (Quaternisierungsgrad > 97 %).

### Beispiel 4

Es wird analog Beispiel 1 vorgegangen:

### Beispiel 5

Es wird analog Beispiel 1 vorgegangen:

Die Konstitution der nach den Beispielen 1 bis 5 erhaltenen Verbindungen der Formel 1 ist aus der folgenden Tabelle ersichtlich:

### Beispiel 1:

### Beispiel 2:

A = statistisches Gemisch aus 1 Mol -CH₂-CH₂-O-und 0,7 Mol

### Beispiel 3:

### Beispiel 4:

### Beispiel 5:

## Patentansprüche

1. Quaternäre Ester von Hydroxialkylamidoaminen mit der Formel 1 wobei R₁ und R₃ Alkyl oder Alkenyl mit 7 bis 24 C-Atomen, R₂ Alkyl oder Hydroxialkyl mit 1 bis 4 C-Atomen oder Benzyl, R₄ Wasserstoff oder Methyl, R₅ Wasserstoff oder Alkyl mit 1 bis 6 C-Atomen, m 2 oder 3, n eine Zahl von 1 bis 8 und X ein Halogen-, Alkylsulfat-,oder Alkylphosphatanion bedeuten.

2. Verbindungen der Formel 1 nach Anspruch 1, wobei R₁ und R₃ Alkyl oder Alkenyl mit 15 bis 22 C-Atomen, R₂ Alkyl oder Hydroxialkyl mit 1 oder 2 C-Atomen oder Benzyl, R₄ Wasserstoff, R₅ Wasserstoff oder Methyl, m = 3, n eine Zahl von bis 5 und X ein Chlorid-, Bromid- oder Methosulfat-Anion bedeuten.

3. Verbindungen der Formel 1 nach Anspruch 1, wobei R₁ und R₃ Alkyl mit 15 bis 22 C-Atomen, R₂ Methyl, R₄ Wasserstoff, R₅ Wasserstoff oder Methyl, m= 3, n eine Zahl von 1 bis 3 und X ein Chlorid oder Methosulfat-Anion bedeuten.

4. Verfahren zur Herstellung der Verbindungen der Formel 1 nach Anspruch 1, dadurch gekennzeichnet, daß man zunächst eine Verbindung der Formel 2 mit einer Verbindung der Formel 3 umsetzt, die resultierende Verbindung mit einer Verbindung der Formel 6 umsetzt, das Produkt mit einer Fettsäure R₃COOH verestert und anschließend mit einem Alkylierungsmittel R₂X quaternisiert.

5. Verwendung der Verbindungen der Formel 1 nach Anspruch 1 als Wäscheweichspülmittel.

## Patentansprüche (Patentansprüche für folgende(n) Vertragsstaat(en) : AT)

1. Verfahren zur Herstellung der Verbindungen der Formel 1 wobei R₁ und R₃ Alkyl oder Alkenyl mit 7 bis 24 C-Atomen, R₂ Alkyl oder Hydroxialkyl mit 1 bis 4 C-Atomen oder Benzyl, R₄ Wasserstoff oder Methyl, R₅ Wasserstoff oder Alkyl mit 1 bis 6 C-Atomen, m 2 oder 3, n eine Zahl von 1 bis 8 und X ein Halogen-, Alkylsulfat-, oder Alkylphosphatanion bedeuten, dadurch gekennzeichnet, daß man zunächst eine Verbindung der Formel 2 mit einer Verbindung der Formel 3 umsetzt, die resultierende Verbindung mit einer Verbindung der Formel 6 umsetzt, das Produkt mit einer Fettsäure R₃COOH verestert und anschließend mit einem Alkylierungsmittel R₂X quaternisiert.

2. Verfahren nach Anspruch 1, dadurch gekennzeichnet, daß man eine Verbindung der Formel 1 herstellt, wobei R₁ und R₃ Alkyl oder Alkenyl mit 15 bis 22 C-Atomen, R₂ Alkyl oder Hydroxialkyl mit 1 oder 2 C-Atomen oder Benzyl, R₄ Wasserstoff, R₅ Wasserstoff oder Methyl, m = 3, n eine Zahl von 1 bis 5 und X ein Chorid-, Bromid- oder Methosulfat-Anien bedeuten.

3. Verfahren nach Anspruch 1, dadurch gekennzeichnet, daß man eine Verbindung der Formel 1 herstellt, wobei R₁ und R₃ Alkyl mit 15 bis 22 C-Atomen, R₂ Methyl, R₄ Wasserstoff, R₅ Wasserstoff oder Methyl, m= 3, n eine Zahl von 1 bis 3 und X ein Chlorid oder Methosulfat-Anion bedeuten.

4. Verwendung der Verbindungen der Formel 1 nach Anspruch 1 als Wäscheweichspülmittel.
